# FASCICULE DE BREVET EUROPEEN

(11) **EP 2 556 236 B1**
(45) Date de publication et mention de la délivrance du brevet: **04.07.2018**
(21) Numéro de dépôt: 11718884.7
(22) Date de dépôt: 29.03.2011
(51) Int. Cl.: F02G 1/043

(54) **MACHINE STIRLING**
STIRLINGMASCHINE
STIRLING MACHINE

(30) Priorité: 06.04.2010 CH 4962010
(43) Date de publication de la demande: 13.02.2013
(73) Titulaire: Budliger, Jean-Pierre, 1213 Onex (CH); Schmid, Rolf, 3173 Obenwangen b. Bern (CH)
(72) Inventeur: Budliger, Jean-Pierre, 1213 Onex (CH); Schmid, Rolf, 3173 Obenwangen b. Bern (CH)
(74) Mandataire: Moinas & Savoye SARL
(86) Numéro de dépôt international: PCT/CH2011/000065
(87) Numéro de publication internationale: WO 2011/123961

(56) Documents cités:
- EP-A1- 0 218 554
- EP-A1- 1 165 955
- GB-A- 2 033 489

## Description

La présente invention se rapporte à une machine Stirling comprenant un piston de transfert et un organe mobile d'un générateur ou d'un moteur électrique, le piston de transfert étant monté dans un cylindre, dans lequel il déplace périodiquement un gaz de travail entre une chambre d'expansion et une chambre de compression constituant le volume de travail de ladite machine Stirling, associées respectivement à deux faces de travail dudit piston de transfert en faisant passer ledit gaz à travers un échangeur chaud, relié à une source de chaleur, un régénérateur et un échangeur de refroidissement relié à un puits de chaleur et des moyens de rappel élastique exerçant une force sur ce piston de transfert, le rapport de section a_{C}/a_{E} entre les deux faces de travail dudit piston étant ≥0,35 pour que son déplacement selon un axe orienté vers le volume d'expansion engendre une composante de pression dudit gaz de travail en phase opposée audit déplacement dudit piston, de manière à transmettre entre ce piston de transfert et ledit organe mobile la totalité de ladite énergie mécanique produite.

Un type de moteurs Stirling est constitué d'un piston de transfert qui déplace périodiquement le gaz de travail entre un volume chaud et un volume froid et d'un piston moteur qui ferme le volume de travail et assure le transfert de l'énergie mécanique produite vers la partie mobile d'un générateur électrique. Dans les moteurs cinématiques, les deux pistons sont reliés par un système mécanique avec un vilebrequin, qui leur impose un mouvement périodiques répétitif, avec un décalage fixe.

Dans les moteurs à pistons libres, les deux pistons sont pourvus de suspensions élastiques, dimensionnées de manière à conférer aux deux pistons un mouvement périodique à la fréquence désirée, avec un déphasage prescrit. L'absence d'embiellages simplifie la construction de ces moteurs : en éliminant les articulations les problèmes de lubrification de celles-ci sont supprimés. En revanche, ces moteurs nécessitent souvent des systèmes de contrôle complexes pour assurer leur démarrage et pour stabiliser le mouvement oscillant des deux pistons avec des amplitudes et des angles de phase déterminés.

Un moteur Stirling, développé par la firme américaine Sunpower Inc. Athens, Ohio est décrit dans un article intitulé « Development of a 3kW free-piston Stirling Engine » de G. Chen et J. McEntee, Proceedings of the 26th Intersociety Energy Conversion Engineering Conference, vol. 5, p.233-238, où une partie de l'énergie motrice est induite par les forces du gaz sur le piston de transfert, puis transmis par un ressort pneumatique au piston moteur. Dans ce moteur, le piston de transfert sert donc non seulement à transférer le gaz entre les volumes chaud et froid situés aux deux extrémités du cylindre dans lequel se déplace le piston, mais aussi à engendrer une partie de l'énergie motrice.

Le EP 1'165'955 décrit un moteur où la totalité de l'énergie motrice est produite à l'aide du piston de transfert, auquel est associé la partie mobile du générateur électrique. Un tube de résonance est accouplé à ce dispositif, dans lequel une onde de pression s'établit qui est déphasée par rapport à l'onde d'excitation produite par le piston de transfert. L'inconvénient de cette solution réside essentiellement dans les pertes d'énergie engendrées par le frottement du gaz dans le tube qui limitent les performances de ces moteurs. Par ailleurs, l'encombrement du tube de résonance présente, dans beaucoup d'applications un inconvénient non négligeable.

Le JP 2127758 U illustre à la figure 3 une machine Stirling dans laquelle le piston de transfert est relié par un embiellage à un moteur électrique. Avec cette disposition, l'amplitude du piston de transfert est contrôlée mécaniquement, rendant ainsi l'utilisation d'une butée flexible superflue. Cette machine comprend par ailleurs un piston de travail et une charge. Dans cette configuration, seule une fraction de l'énergie produite peut être transmise au moteur électrique associé au piston de transfert.

Le but de la présente invention est de remédier, au moins en partie, à ces inconvénients, de simplifier le contrôle du cycle de la machine Stirling et d'augmenter sa stabilité de fonctionnement, ainsi que d'améliorer ses performances.

A cet effet, cette invention a pour objet une machine Stirling telle que définie par la revendication 1.

L'avantage essentiel de l'invention par rapport aux machines Stirling à deux pistons selon l'état de la technique réside dans le fait que le piston résonant n'a plus besoin d'être asservi, permettant de supprimer tout asservissement actif nécessitant une électronique complexe.

Avantageusement, le piston résonant de la machine objet de l'invention est un piston libre, suspendu par un ressort mécanique et qui délimite le volume de travail. Ce piston résonant remplit donc une fonction similaire à celle du tube de résonance décrit dans le brevet EP 1'165'955. Les pertes mécaniques et thermiques occasionnées par les frottements et les fuites à travers les joints des pistons sont nettement plus réduites que celles d'un tube de résonance. Par son mouvement la pression du gaz de travail varie. Ce piston résonant peut être incorporé de manière compacte dans le volume de la machine Stirling.

Avec un dimensionnement approprié, les deux pistons oscillent de manière stable. Le fonctionnement du système peut facilement être contrôlé, aussi bien dans la phase de démarrage qu'en régime fixe, comme on l'expliquera en détail par la suite.

D'autres particularités et avantages de la machine objet de l'invention apparaîtront à la lecture de la description qui suit, ainsi que des dessins annexés, qui illustrent, schématiquement et à titre d'exemple, deux formes d'exécutions et diverses variantes de cette machine.
La figure 1 est une vue en coupe diamétrale d'une forme d'exécution;
la figure 2 est une vue en coupe diamétrale partielle d'une variante de la machine;
la figure 3 est une vue en coupe diamétrale d'une variante hybride;
la figure 3A est une vue partielle d'une variante des figures 1 ou 3;
la figure 4 est un diagramme vectoriel relatif au processus de fonctionnement;
la figure 5 est un diagramme relatif au travail fourni par cycle en fonction de la température de l'échangeur chaud, pour un moteur selon l'invention, comparé à un moteur comportant un piston de transfert et un piston moteur;
la figure 6 est un diagramme relatif au rendement thermique du moteur Stirling en fonction du travail fourni par cycle, pour un moteur selon l'invention comparé à un moteur comportant un piston de transfert et un piston moteur ;
la figure 7 est une vue en coupe diamétrale d'une autre forme d'exécution de la machine, comportant deux pistons résonants oscillant en directions opposées;
la figure 8 est une vue en coupe transversale d'une variante de la figure 7;
la figure 9 est un schéma de principe illustrant une coupe transversale de la machine, au niveau des pistons résonants ;
la figure 10 est un schéma de principe illustrant un dispositif servant à réduire les vibrations induites par le mouvement périodique du piston de transfert à l'aide d'une masse additionnelle ;
la figure 11 est une vue en coupe diamétrale partielle d'une variante de la machine ;
la figure 12 est une variante de la coupe diamétrale de la figure 11.

La machine Stirling illustrée par la figure 1 comporte un carter allongé 1 formé de deux parties cylindriques 2, 3, assemblés par un élément 4, jouant le rôle de bâti. L'intérieur de ce carter 1 est rempli d'un gaz de travail sous pression. Le logement cylindrique 5 de la partie 2, constitue un volume de travail d'un moteur Stirling, dans lequel un piston de transfert en deux parties 6, 6a est monté, libre de se déplacer longitudinalement. Le volume situé entre le piston de transfert 6, 6a et l'extrémité externe du logement 5 communique avec un échangeur chaud 7 relié à une source chaude (non représentée) et constitue la chambre chaude ou volume d'expansion V_{E} du moteur Stirling, tandis que le volume situé à l'autre extrémité de ce logement cylindrique 5 communique avec un échangeur froid 8 relié à une source froide (non représentée), qui constitue la chambre froide ou volume de compression V_{C} du moteur Stirling. Un régénérateur 9 est disposé entre les échangeurs chaud 7 et froid 8.

La partie tubulaire 6a du piston de transfert 6, 6a adjacente à la chambre de compression V_{C} est engagée dans l'ouverture cylindrique d'un second piston résonant 10 annulaire et axisymétrique par rapport au piston 6, 6a. Ce second piston 10, solidaire d'un support 11 est libre de se déplacer selon l'axe longitudinal du logement cylindrique 5.

Un organe de suspension élastique 12, est fixé par sa partie centrale au support 11 et par sa périphérie à un support 13 solidaire du bâti 4. Cet organe de suspension élastique 12 est un organe plat à bras en forme de spirale. Dans la variante illustrée par la figure 3A, le piston résonant 10 est suspendu au bâti 4 par des ressorts hélicoïdaux 12a, disposés symétriquement autour de l'axe et exerçant une force axiale sur le piston, centrée par rapport à celui-ci.

Des joints d'étanchéité 25 disposés entre les pistons 6a et 10 d'une part et entre ces pistons et le logement cylindrique 5 d'autre part, servent à contenir les fuites de gaz à des niveaux tolérables.

Le volume intérieur de la partie cylindrique 3 renferme un organe mobile 14 d'un générateur électrique, ici constitué par un élément cylindrique portant des aimants permanents. Cet élément mobile 14 est solidaire de la périphérie d'un support annulaire 15, dont le bord interne est solidaire d'un organe de suspension élastique annulaire 16, semblable à l'organe 12. La périphérie de cet organe 12 est fixée au bâti 4 et son centre est solidaire d'une tige 17 dont une extrémité est fixée au piston de transfert 6, 6a. L'induit du générateur est formé d'un assemblage de tôles 18, disposées radialement et dans lesquels sont logés un ou plusieurs enroulements 19 de forme annulaire. L'élément mobile 14 du générateur électrique est entouré d'une armature 20, formée ici d'un assemblage de tôles disposées dans des plans radiaux.

La suspension élastique du piston de transfert 6, 6a peut être renforcée par un ou plusieurs ressorts hélicoïdaux 21, disposés entre des supports fixes 22, solidaires du bâti 4 et des supports mobiles 23, solidaires de la tige 17.

Un conduit comportant une vanne de réglage 24 placée entre le volume de compression froid et le volume du générateur permet d'ajuster l'amplitude de pression du gaz de travail, donc la puissance du moteur. Cette vanne permet également d'ajuster l'amplitude du mouvement décrit par le piston résonant.

La figure 2 montre une coupe diamétrale partielle à travers le second piston résonant 10, illustrant une solution alternative des surfaces de paliers cylindriques des deux pistons 6a et 10. A la place des joints d'étanchéité, il est avantageux de prévoir entre les surfaces cylindriques des pistons et leurs enceintes des fentes annulaires avec des jeux de l'ordre de 20 à 50 microns, comme moyen de guidage et de sustentation. Ces jeux sont parfaitement acceptables aussi bien du point de vue des tolérances de fabrication que de l'influence des fuites de gaz de travail sur le rendement énergétique de ces dispositifs. Les frottements mécaniques des pistons peuvent être réduits avec des revêtements de surface résistants à l'usure et autolubrifiants apte à réduire le frottement statique et dynamique. Dans une forme d'exécution préférée, il est également prévu d'utiliser des paliers à gaz statiques, tels qu'ils sont décrits dans le US 3'127'955.

A cet effet, l'intérieur du piston 10 est creux, ménageant un logement 26 servant de réservoir de gaz pour alimenter des buses 27 débouchant dans les fentes annulaires entre les deux pistons 6a et 10, respectivement entre les pistons et les surfaces adjacentes du carter allongé 1, respectivement de la paroi du piston 6a. Le compartiment 26 est alimenté à travers un clapet non-retour 28 depuis le volume de travail et maintenu en permanence à la pression maximale régnant dans ce volume. Le compartiment 26 peut également être placé dans le piston de transfert 6, 6a ou dans le bâti 4, pour alimenter les buses 27 des paliers à gaz statiques.

La figure 3 représente une variante hybride où le logement 5 de la partie 2 avec les pistons 6, 6a et 10 formant la partie motrice du Stirling sont similaires à la forme d'exécution décrite ci-dessus. La partie 2 est reliée à un compartiment 30, comprenant un générateur électrique rotatif 31. Le piston de transfert-moteur 6, 6a est relié par une tige 17 à un embiellage 32 qui transmet les mouvements et forces axiaux du piston 6, 6a à un vilebrequin 33, solidaire de la partie mobile d'un générateur électrique rotatif 31.

Différentes formes d'exécution des embiellages sont envisageables. Dans la figure 3, un embiellage du type Ross est esquissé, comme il est décrit en détail p. ex. dans les Proceedings de la 8e Conférence Internationale des moteurs Stirling tenue les 27-30 mai 1997 à Ancona. A la page 519ff est décrit le calcul de l'embiellage, permettant de minimiser le déplacement latéral de la tige par rapport à son axe de mouvement. D'autres formes d'exécution des embiellages sont envisageables, comme par exemple l'embiellage trapézoïdal utilisé par Philips (p. ex. représenté à la page 60 des Proceedings du séminaire « Stirling Cycle Prime Movers » des 14-15 juin 1978).

La partie mobile du générateur électrique peut être munie d'un volant d'inertie 34, permettant d'équilibrer le mouvement rotatif et ainsi de lisser les ondes superposées à la tension électrique générée. Par ailleurs, une masse 35 permet d'atténuer les vibrations dues au mouvement alternatif des pistons.

Le fonctionnement de la machine Stirling décrite est le suivant : Le mouvement du second piston résonant 10 est dicté par les forces communiquées par les éléments élastiques et la pression du gaz qui s'exerce sur ses surfaces axiales. Par son mouvement, la pression du gaz de travail varie.

Le piston de transfert 6, 6a joue alors le double rôle de transfert du gaz de travail entre la chambre d'expansion V_{E} et la chambre de compression V_{C} et de production de toute l'énergie motrice transmise à l'organe mobile 14 du générateur linéaire, pour autant que certaines conditions, dont nous allons parler maintenant, soient remplies.

Pour atteindre cet objectif, il est nécessaire de déterminer le rapport entre la surface a_{C} du piston de transfert 6, 6a, délimitant le volume de compression V_{C} et la surface a_{E} de ce même piston de transfert 6, 6a, délimitant le volume d'expansion V_{E}.

L'analyse du cycle isotherme montre que la pression du gaz de travail dans le volume de travail devient indépendante de la position du piston de transfert 6, 6a si : $\frac{{a}_{C}}{{a}_{E}} = \frac{{T}_{C}}{{T}_{H}}$

### Exemple :

| | |
|---|---|
| Température T_{H} du volume chaud V_{E}, | T_{H} = 923°K = 650°C |
| Température T_{C} du volume froid V_{C}, | T_{C} = 323°K = 50°C |

${a}_{C} / {a}_{E} \geq 0.35$

Le fonctionnement du moteur est possible seulement si le rapport de surface a_{C}/a_{E} est supérieur à cette limite, c'est-à-dire que le déplacement du piston de transfert 6, 6a (Figure 4) doit induire une composante de pression P_{X} qui doit être opposée au déplacement X de ce piston 6, 6a. Le déplacement du piston de transfert 6, 6a est positif si celui-ci se déplace en direction du volume V_{E}.

Ce piston de transfert-moteur peut être conçu comme un piston libre. Sa suspension élastique doit alors être accordée pour que le piston oscille à la même fréquence que le piston résonant. Son amplitude est contrôlée par les forces électriques exercées par le générateur ; elle reste fixe si une charge électrique constante est appliquée aux bornes du générateur électrique.

Dans une machine hybride, le piston 6, 6a est lié mécaniquement à l'axe de la partie mobile d'un générateur électrique rotatif par un embiellage. La course du piston 6, 6a est alors fixée par la géométrie de cet embiellage. Sa vitesse de rotation est contrôlée électriquement par le générateur électrique et sa fréquence doit correspondre à celle du second piston résonant 10.

La figure 4 représente un schéma vectoriel illustrant les caractéristiques les plus importantes du système, le temps t se déroulant dans le sens des aiguilles d'une montre. Le vecteur X représente le déplacement du piston de transfert -moteur 6, 6a, le vecteur Y celui du piston résonant 10. Sous conditions de résonance, Y est en retard par rapport à X. Par son déplacement, le piston de transfert-moteur 6, 6a crée une faible variation de pression P_{X}, opposée à X. Le déplacement Y du piston résonant 10 crée une variation de pression P_{Y} dans la direction de Y, la variation de pression P du gaz de travail étant la somme des deux composants P_{X} et P_{Y}.

A chaque cycle, le piston résonant 10 reçoit une certaine quantité d'énergie, proportionnelle à la composante de pression P_{X} qui maintient ce piston en mouvement. Comme P_{X} dépend de la température de chauffage T_{H}, l'amplitude Y du piston résonant 10 varie en fonction de cette température T_{H}. L'amplitude de pression P_{Y} étant proportionnelle à Y, celle-ci et la puissance mécanique générée par le moteur Stirling augmentent fortement avec la température de chauffage T_{H}.

La figure 5 compare l'énergie mécanique dégagée par un moteur Stirling comportant un piston de transfert et un piston de travail, en fonction de la température T_{H} des tubes de chauffage (courbe 1) avec celle d'un moteur selon l'invention (courbe 2). Pour démarrer la machine Stirling objet de l'invention, l'échangeur chaud doit d'abord être porté à une température T_{H} relativement élevée (p. ex. 600°C), seuil qui dépend du rapport a_{C}/a_{E} choisi. Le piston de transfert-moteur 6, 6a est alors mis en oscillation à l'aide du générateur électrique qui lui est associé. Le piston résonant 10 se met d'abord à osciller avec une faible amplitude, qui augmente progressivement avec la température de chauffage T_{H}. L'amplitude de la pression du gaz de travail augmente également, ainsi que la puissance mécanique fournie par cette machine. La puissance nominale est atteinte quand l'échangeur chaud est porté à environ 700°C.

Les moteurs Stirling avec un piston de transfert et un piston-moteur, démarrent déjà à des températures de chauffage nettement plus basses (environ 300 à 400°C selon leur conception). La puissance augmente alors progressivement avec la température T_{H}, pour atteindre, sous conditions nominales comparables, une puissance similaire à celle de la machine objet de l'invention.

Dans la machine objet de l'invention, une faible augmentation de la température de l'échangeur chaud entraîne une forte augmentation de la puissance développée par ce moteur. Par la détente du gaz dans cette partie chaude, la puissance thermique soutirée augmente également fortement avec cette température. La stabilité du régime du moteur dépend donc précisément de l'apport de chaleur à l'échangeur chaud et son réglage peut être effectué par des moyens simples. La température T_{H} étant contrôlée avec précision par la puissance dégagée par le moteur, le risque de surchauffe de la partie chaude est minime.

La figure 6 compare le rendement thermique ETA de la machine conventionnelle (courbe 1) avec celui de la machine selon l'invention (courbe 2), tracés en fonction de l'énergie produite par cycle (WRK). Au régime nominal, les deux machines ont des performances comparables. A charge partielle, la machine Stirling selon l'invention travaille à des niveaux de température de chauffage T_{H} nettement plus élevés que la machine conventionnelle, donc sous des conditions qui favorisent la conversion de l'énergie thermique en énergie mécanique. Ainsi, la machine selon l'invention permet d'atteindre des rendements thermiques ETA plus élevés dans une large gamme de charges partielles.

Dans la machine selon l'invention, le piston résonant 10 reçoit à chaque cycle une faible quantité d'énergie qui sert à compenser ses pertes par frottement et à le maintenir en mouvement oscillant. L'amplitude de son mouvement Y détermine la variation de pression du gaz de travail et donc le régime du moteur. Un réglage fin est possible dans la mesure où le frottement du piston reste relativement constant dans le temps comme on peut l'obtenir en utilisant des paliers à gaz statiques susmentionnés. Par ailleurs, la vanne de réglage 24 permet d'ajuster l'amplitude de pression du gaz de travail, donc l'amplitude du piston résonant.

L'utilisation d'un piston résonant permet de faire fonctionner le système avec un gaz de travail léger, comme par exemple de l'hélium pur, alors qu'un tube de résonance fonctionne mieux avec un mélange de gaz plus lourd. Les pertes dans les organes d'échange thermiques de la machine Stirling (chauffage, régénérateur, refroidisseur) dépendent de la densité du gaz et sont plus faibles dans le cas de la présente invention.

Le fait que les températures T_{H} de l'échangeur chaud ne varient que faiblement avec la charge du moteur s'avère particulièrement avantageux dans les unités chauffées avec des combustibles. D'une manière générale, le fonctionnement d'un brûleur dépend fortement des conditions de températures qui s'y installent ; une combustion complète avec un minimum de polluants ne peut être obtenue que si les conditions de température restent suffisamment stables.

Une étude approfondie a permis de mettre en évidence ces avantages pour des brûleurs utilisant une recirculation interne des gaz de combustion, une technique appliquée sous diverses formes pour les moteurs Stirling (voir DE 102'17913 A1). Par la dilution du comburant, une combustion sans flamme s'installe dans la chambre de combustion, occupant une grande partie de ce volume. Une combustion complète peut être obtenue avec un excès d'air très faible si plusieurs conditions sont satisfaites, en particulier :
- la température du mélange formé par l'apport d'air frais et les gaz recyclés doit se situer au-dessus de la température d'inflammation du combustible ; pour le gaz naturel dans une atmosphère diluée ce seuil se situe au-dessus de 720°C ;
- pour éviter la formation massive de NO_{X}, la température des gaz ne doit nulle part dépasser la limite des 1300 à 1400°C ;
- la température T_{H} des surfaces de l'échangeur chaud s'établit comme un équilibre entre l'énergie libérée lors de la combustion et celle soutirée à l'échangeur chaud par la détente du gaz de travail du Stirling. Les conditions de fonctionnement sous le régime du DE 102'17913 restent satisfaites dans une plage de puissance étendue, à condition que T_{H} ne varie que peu avec la puissance du moteur, comme c'est le cas avec le moteur Stirling objet de l'invention.

Les machines Stirling à pistons libres conventionnelles demandent des moyens de réglages sophistiqués (par exemple US6'871'495, ou US2008/0122408) pour maintenir le régime du moteur sous contrôle, aussi bien durant la phase de démarrage de la machine, que pour stabiliser le fonctionnement autour des conditions nominales. Dans ces machines, une déviation des conditions de fonctionnement optimales peut fortement réduire les performances de ces moteurs.

Le contrôle de la machine Stirling objet de l'invention s'avère nettement plus simple, essentiellement pour les raisons suivantes : Les deux pistons sont avant tout couplés avec l'enceinte du système et qu'accessoirement entre eux. Le battement entre les deux pistons de la machine objet de l'invention peut ainsi facilement être amorti, voire totalement supprimé. Par ailleurs, le brûleur de cette machine Stirling répond plus rapidement à une variation de puissance puisque sa température ne change que peu avec la puissance thermique transférée. Toute variation de T_{H} de la source chaude modifie P_{X} et donc la puissance transférée au piston résonant, entraînant un changement rapide de son amplitude Y. L'amplitude de pression est ainsi modifiée, ce qui ajuste la puissance du moteur.

Dans les moteurs Stirling à pistons libres conçus selon l'état de l'art, le mouvement du piston de transfert dépend des variations de pression du gaz de travail. Une faible variation de son amplitude engendre une variation de la quantité d'énergie échangée entre le régénérateur et le gaz qui le traverse; ceci influence la pression instantanée du gaz de travail, laquelle influence à son tour le mouvement du piston de transfert. Une instabilité peut ainsi se produire, qui ne peut être contrôlée qu'indirectement par l'action du générateur électrique sur le piston-moteur.

Dans la présente invention, l'amplitude du mouvement du piston de transfert est directement contrôlée par le générateur électrique qui lui est associé. Les variations de son amplitude sont ainsi directement contrôlées par la charge appliquée au générateur électrique, empêchant ainsi toute perturbation notable par rapport au cycle nominal du moteur. Grâce à cette qualité de contrôle, ces moteurs peuvent fonctionner avec des amplitudes de pression importantes et ainsi atteindre des densités de puissance supérieures à celles qui sont maîtrisables dans les configurations connues.

La figure 7 montre en coupe diamétrale une configuration de la machine Stirling comportant deux pistons résonants 10a, 10b arrangés dans des cylindres extérieurs et reliés au volume de compression V_{C} du moteur Stirling. Les deux pistons résonants sont suspendus avec des moyens élastiques 40 dans leurs cylindres respectifs. La masse de chaque piston et les forces élastiques mécaniques et pneumatiques agissant sur celui-ci sont ajustées pour conférer à ces pistons une fréquence de résonance égale à la fréquence d'opération de la machine. Les deux sous-ensembles formés par ces pistons 10a, 10b et leurs cylindres sont identiques. Les deux pistons 10a, 10b sont coaxiaux et disposés symétriquement par rapport à l'axe de la machine. Sous l'action de la pression variable de la machine, les deux pistons de résonance oscillent en sens opposées et leurs forces d'inertie se compensent.

Dans la variante de la figure 8, les deux pistons 10a et 10b sont arrangés coaxialement dans un cylindre commun disposé latéralement à l'axe principal de la machine. Les deux volumes extérieurs 45a et 45b du cylindre commun sont reliés au volume de compression V_{C} du moteur Stirling par des conduits 29. Le volume central 45c peut être relié par un conduit 44 à un volume 48 exposé à une pression moyenne quasiment constante, par exemple celle du volume du générateur électrique. Lorsque ces deux pistons 10a et 10b oscillent sous l'action d'une pression variable, leurs forces d'inertie s'annulent. Comme variante, le volume central 45c peut être relié à la chambre froide V_{C} et les volumes extérieurs 45a et 45c au volume 48. En disposant plusieurs paires de pistons résonants coaxiaux 10a, 10b symétriquement par rapport à l'axe principal de la machine, la force latérale exercée par l'ensemble de ces pistons résonants 10a, 10b s'annule, pour autant que tous ces pistons résonants décrivent le même mouvement.

La figure 9 illustre, à titre d'exemple, un arrangement des pistons résonants 10a, 10b, 10c, 10d en losange. Ceci permet de les disposer avec leurs cylindres dans une enceinte de diamètre réduit. Aucune force latérale n'est exercée par ces pistons résonants sur l'ensemble de la machine pour autant que leurs mouvements soient identiques. De manière plus générale, les forces d'inertie de ces pistons résonants 10a, 10b, 10c, 10d s'annulent si ces pistons sont arrangés sous forme d'un agencement symétrique par rapport à l'axe principal de la machine.

Un problème récurrent des machines Stirling à pistons libre est causé par les forces vibratoires importantes transmises au bâti par les pistons oscillants. Pour réduire les nuisances sonores transmises à l'extérieur, ces machines doivent être placées dans des enceintes acoustiques et isolées du sol. Par ailleurs, les vibrations du bâti peuvent se répercuter sur le régime de ces machines et risquent ainsi de dérégler leur fonctionnement.

Ces vibrations peuvent être compensées avec 2 machines identiques, arrangées autour d'une chambre de combustion commune et orientés en sens opposés l'une par rapport à l'autre. Ces arrangements en ensembles tandem ont été proposés par exemple dans le papier ICSC 95 - 26 par la société Sunmachine (Proceedings of the 7th International Conférence on Stirling Cycle Machines, Novembre 1995, Tokyo). Ces solutions sont particulièrement adaptées pour des machines développant des puissances relativement élevées.

La figure 7 illustre un moyen d'atténuation connu des vibrations du bâti, comprenant une masse additionnelle 41, suspendue par des moyens élastiques 42 à l'enceinte 3, solidaire du bâti 4 de la machine. En ajustant la fréquence propre de ce résonateur sur la fréquence d'opération de la machine, il est possible de réduire les vibrations de celle-ci. Cependant, si l'accord n'est pas suffisamment précis, des battements peuvent en résulter qui risquent de créer des nuisances et de perturber le fonctionnement de la machine.

Pour remédier au moins en partie à cet inconvénient, la présente invention propose un autre système permettant d'atténuer les vibrations transmises à l'enceinte de la machine, illustré par la figure 10. Selon ce concept, la masse additionnelle 41 est reliée de manière élastique au piston de transfert 6, 6a et au bâti 4 de la machine. Les suspensions élastiques 42 a, b et c sont ajustées de manière à ce qu'à la fréquence d'opération de la machine, ces deux masses oscillent en sens opposés l'une par rapport à l'autre, en sorte que les forces vibratoires transmises à l'enceinte ou au bâti de la machine s'annulent. On diminue ainsi à la source les vibrations engendrées par le mouvement des pistons.

Les moyens élastiques 42 a, b et c peuvent être constitués de ressorts mécaniques spiralés ou plats, des électroaimants, des moyens pneumatiques ou des combinaisons de ces différents supports élastiques. Ce système de suppression des vibrations permet de compenser de manière efficace l'action d'un seul oscillateur. Il est donc particulièrement adapté aux machines Stirling comportant des masses résonantes opposées, étant donné que seules les vibrations engendrées par le piston de transfert doivent être compensées.

La figure 11 illustre, à titre d'exemple, le compartiment cylindrique 3 d'une machine Stirling. Dans cette forme d'exécution, la masse additionnelle 41 forme un piston mobile, placé à l'intérieur d'un prolongement de l'élément tubulaire du piston 6a, délimitant un volume 46 d'un ressort pneumatique 42b. Cette masse additionnelle 41 en forme de piston peut être munie de segments d'étanchéité 25. En variante, l'étanchéité du volume 46 peut être assurée par les surfaces cylindriques du piston formé par la masse additionnelle 41 et par la paroi de son enceinte tubulaire, en ménageant un espace annulaire très faible entre la paroi cylindrique du piston et celle de l'enceinte tubulaire. Cet espace annulaire peut par ailleurs être muni d'un palier à gaz stationnaire pour stabiliser la position radiale entre la masse additionnelle 41 et le prolongement tubulaire du piston 6a, réduisant ainsi les frottements entre ces deux surfaces.

Cette masse additionnelle 41 est centrée et suspendue de manière élastique par un ressort mécanique, de préférence par un ressort plat à bras spiralés 42c. Une masse auxiliaire 41a, associée à la masse additionnelle 41 sert à ajuster les oscillations de cette masse additionnelle, de sorte que le piston de transfert 6, 6a et la masse additionnelle 41 oscillent en opposition de phase; les forces vibratoires transmises au bâti peuvent ainsi être réduites au minimum.

Comme il est indiqué dans cette figure, l'induit et les enroulements peuvent entourer la partie mobile du générateur et l'armature peut être placée à l'intérieur de celui-ci.

La figure 12 illustre une variante de la figure 11 dans laquelle la masse additionnelle 41 est logée dans un cylindre auxiliaire 49 fixé à un support 47 relié de manière rigide au bâti 4 de la machine. Le ressort pneumatique 42b de la figure 10 se compose alors d'un premier volume variable 46a situé dans le prolongement du piston de transfert 6, 6a et délimité par un piston stationnaire 50. Ce volume 46a est relié par un tube 43 à un deuxième volume 46b, situé dans le cylindre auxiliaire 49. Le tube 43 est fixé de manière rigide au support 47, solidaire du bâti 4 de la machine, et il traverse le piston stationnaire 50.

Les deux volumes variables 46a et 46b sont fermés de manière étanche au moyen de pistons mobiles ou fixes, munis de joints d'étanchéités 25 ou de surfaces lisses avec un jeu radial très faible par rapport à leurs cylindres respectifs. Ces derniers peuvent être munis de paliers à gaz stationnaires pour réduire les pertes par frottement.

Dans la forme d'exécution selon la figure 12, les masses oscillantes 6, 6a et 41 sont guidées séparément par des supports respectifs. Cette solution assure une sustentation optimale de ces éléments mobiles, minimisant leurs mouvements radiaux ainsi que les pertes par frottement. L'inconvénient de cette solution réside dans l'encombrement relativement important.

De nombreuses variantes d'exécution du système à deux masses oscillantes sont envisageables. Par exemple, la variante selon fig. 12 peut comprendre une masse mobile 41 cylindrique qui entoure un piston stationnaire, solidaire du support 47. Par ailleurs, dans toutes ces variantes, des ressorts mécaniques supplémentaires peuvent être utilisées pour renforcer l'action du ressort pneumatique 42b.

L'absence d'un système d'asservissement complexe et coûteux, la diminution des vibrations engendrées par ces machines ainsi que les conditions de fonctionnement favorables sous charges partielles présentent des avantages considérables dans beaucoup d'applications, comme par exemple :
- pour le chauffage domestique, il peut fonctionner en mi-saison à charge partielle, avec un minimum d'arrêts/redémarrages de l'installation. On évite ainsi les pertes d'énergie liées à chaque démarrage et on réduit la fatigue des métaux soumis à de fréquents cycles thermiques. Par ailleurs, la flexibilité du système permet de mieux adapter le fonctionnement aux besoins en énergie électrique domestique et de mieux gérer le stockage d'eau chaude sanitaire.
- Lors de la combustion de biomasse, le dégagement de chaleur peut fluctuer en fonction de la qualité du combustible. Avec la machine objet de l'invention, la température des tubes de chauffage varie peu, de sorte qu'une combustion stable est maintenue sous des conditions optimales.
- La flexibilité du système et les bons rendements à charge partielle permettent de mieux convertir l'énergie solaire, par exemple le matin, le soir ou par temps couvert. En moyenne annuelle, la machine Stirling objet de l'invention permet donc un fonctionnement pendant une durée de temps plus longue que les systèmes conventionnels.

L'utilisation de générateurs rotatifs permet de générer du courant tri phasique qui peut facilement être injecté dans un réseau électrique.

Les moteurs hybrides décrits ci-dessus se distinguent également par de bons rendements à charge partielle. Ils peuvent avantageusement être utilisés dans toutes les applications demandant une grande flexibilité d'opération.

Lors du démarrage, le mouvement de la masse résonante et l'amplitude de pression ainsi générées sont faibles. La machine peut alors être mise en marche sans équilibrer les pressions entre les différents volumes: le recours à une vanne de court-circuit qui est généralement utilisée dans les machines cinématiques conventionnelles n'est donc plus nécessaire.

## Revendications

1. Machine Stirling comprenant un piston de transfert (6, 6a) et un organe mobile (14) d'un générateur ou d'un moteur électrique, le piston de transfert (6, 6a) étant monté dans un cylindre (2), dans lequel il déplace périodiquement un gaz de travail entre une chambre d'expansion (V_{E}) et une chambre de compression (V_{C}) constituant le volume de travail de ladite machine Stirling, associées respectivement à deux faces de travail dudit piston de transfert (6, 6a) en faisant passer ledit gaz à travers un échangeur chaud (7), relié à une source de chaleur, un régénérateur (9) et un échangeur de refroidissement (8) relié à un puits de chaleur, le rapport de section (a_{C}/a_{E}) entre les deux faces de travail dudit piston (6, 6a) étant ≥0,35 pour que son déplacement selon un axe X orienté vers le volume d'expansion V_{E} engendre une composante de pression Pₓ dudit gaz de travail en phase opposée audit déplacement dudit piston (6, 6a), de manière à transmettre entre ce piston de transfert (6, 6a) et ledit organe mobile (14) la totalité de ladite énergie mécanique produite, **caractérisée en ce que** le rapport de section a_{C}/a_{E} est inférieur à 0.70 et **en ce qu'**elle comporte au moins un piston résonant (10), couplé audit piston de transfert (6, 6a), destiné à recevoir une certaine quantité d'énergie, proportionnelle à la composante de pression Px, qui sert à compenser ses pertes par frottement et à le maintenir en mouvement oscillant,.

2. Machine Stirling selon la revendication 1, dans laquelle ledit piston résonant est un piston libre guidé par l'intermédiaire de moyens de sustentation.

3. Machine Stirling selon l'une des revendications précédentes, dans laquelle le piston résonant n'est pas activement asservi.

4. Machine Stirling selon l'une des revendications précédentes, dans laquelle le piston de transfert est suspendu par des moyens élastiques, formant ainsi un piston libre, ledit organe mobile étant à déplacement linéaire.

5. Machine Stirling selon l'une des revendications 1 à 3, dans laquelle le piston de transfert est relié audit organe mobile rotatif par un embiellage mécanique.

6. Machine Stirling selon l'une des revendications précédentes, dans laquelle le rapport des surfaces de travail a_{C}/a_{E} du piston de transfert (6, 6a) est comprise entre 35 et 60%, de préférence entre 40 et 55%.

7. Machine Stirling selon l'une des revendications précédentes, dans laquelle chaque piston est guidé en direction radiale par un joint dynamique formé par un jeu radial compris entre 20 µm et 50 µm, dont au moins une des deux surfaces étant munis d'un revêtement résistant à l'usure et autolubrifiant apte à réduire le frottement statique et dynamique.

8. Machine Stirling selon l'une des revendications précédentes, dans laquelle les joints dynamiques formés entre les pistons et les cylindres qui les entourent sont pressurisés avec du gaz de travail contenu dans au moins un volume de gaz ménagé dans les parois du cylindre ou dans les pistons.

9. Machine Stirling selon la revendication 8, dans laquelle ledit volume de gaz est muni d'au moins un clapet non-retour placé à proximité d'un volume exposé à des pressions variables dans le temps, et alimenté en gaz de travail quand ce volume est exposé aux pressions cycliques les plus élevées.

10. Machine Stirling selon l'une des revendications précédentes, dans laquelle chaque piston est un piston libre suspendu au cylindre par un ressort plat à bras en forme de spirales.

11. Machine Stirling selon l'une des revendications 1 à 9, dans laquelle le piston résonant (10) et/ou le piston de transfert sont suspendus au bâti (4) par des ressorts hélicoïdaux, disposés symétriquement autour de l'axe du ou desdits pistons et exerçant une force axiale sur le ou lesdits pistons, centrée par rapport à ce ou ces pistons.

12. Machine Stirling selon l'une des revendications précédentes, dans laquelle une vanne de réglage est aménagée sur une conduite qui relie le volume de travail froid avec le volume du générateur électrique.

13. Machine Stirling selon l'une des revendications précédentes, comprenant au moins une paire de pistons résonants semblables coaxiaux, disposés symétriquement par rapport à l'axe de la machine et oscillant en sens opposées.

14. Machine Stirling selon l'une des revendications précédentes, comprenant au moins deux paires de pistons résonants (10a, 10b, 10c, 10d) semblables et disposés sous forme d'un agencement symétrique par rapport à l'axe principal de ladite machine.

15. Machine Stirling selon l'une des revendications précédentes, dans laquelle une masse additionnelle (41a) est suspendue au bâti par des moyens élastiques (42c), de manière à ce que sa fréquence propre soit ajustée à celle du piston de transfert (6, 6a) de la machine et que son mouvement oscillant compense les vibrations dudit piston de transfert (6, 6a).

16. Machine Stirling selon l'une des revendications 1 à 14, dans laquelle la masse additionnelle (41a) est suspendue au bâti de la machine et audit piston de transfert (6, 6a) par des moyens élastiques (42c) ajustés de manière à ce qu'à la fréquence de fonctionnement dudit piston de transfert (6, 6a) de la machine, cette masse oscille en direction opposée à celle du piston de transfert.

17. Machine Stirling selon la revendication 16, dans laquelle un ressort pneumatique (46a) relie le piston de transfert (6, 6a) au ressort pneumatique (46b) de la masse additionnelle (41) et est incorporé au moins en partie dans un élément tubulaire (6a) situé dans un prolongement du piston de transfert (6, 6a).

## Patentansprüche

1. Stirlingmaschine umfassend einen Transferkolben (6, 6a) und ein bewegliches Teil (14) eines Generators oder eines Elektromotors, wobei der Transferkolben (6, 6a) in einem Zylinder (2) angeordnet ist, in welchem er in regelmäßigen Abständen ein Arbeitsgas zwischen einer Expansionskammer (V_{E}) und einer das Arbeitsvolumen der genannten Stirlingmaschine darstellenden Kompressionskammer (V_{C}) bewegt, die jeweils mit zwei Arbeitsseiten des genannten Transferkolbens (6, 6a) verbunden sind, wobei das Gas durch einen Wärmetauscher (7) geleitet wird, der mit einer Wärmequelle verbunden ist, einen Regenerator (9) und einen Kühltauscher (8), der mit einem Kühlkörper verbunden ist, wobei das Flächenverhältnis (a_{C}/a_{E}) zwischen den beiden Arbeitsseiten des genannten Kolbens (6, 6a) ≥ 0,35 beträgt, damit seine Bewegung entlang einer Achse X ausgerichtet auf das Expansionsvolumen V_{E} in umgekehrter Phase zur Bewegung des genannten Kolbens (6, 6a) eine Druckkomponente Pₓ des genannten Arbeitsgases erzeugt, so dass zwischen diesem Transferkolben (6, 6a) und dem genannten beweglichen Teil (14) die gesamte produzierte mechanische Energie übertragen wird,
**dadurch gekennzeichnet, dass**
das Flächenverhältnis a_{C}/a_{E} kleiner als 0.70 ist und dass sie zumindest einen Resonanzkolben (10) umfasst, welcher mit dem Transferkolben (6, 6a) gekoppelt ist und dazu vorgesehen ist, eine bestimmte Energiemenge zu erhalten, die proportional zu der Druckkomponente Pₓ ist, der dazu dient, seine Reibungsverluste zu kompensieren und ihn in oszillierender Bewegung zu halten.

2. Stirlingmaschine gemäß Anspruch 1, bei welcher der genannte Resonanzkolben ein Freikolben ist, der mit Hilfe von Auftriebsmitteln geführt ist.

3. Stirlingmaschine nach einem der vorangehenden Ansprüche, bei welcher der Resonanzkolben nicht aktiv geregelt ist.

4. Stirlingmaschine nach einem der vorangehenden Ansprüche, bei welcher der Transferkolben mit elastischen Mitteln gelagert ist, und so einen Freikolben bildet, wobei das bewegliche Teil sich in linearer Bewegung befindet.

5. Stirlingmaschine nach einem der Ansprüche 1 bis 3, bei welcher der Transferkolben mit dem beweglichen rotierenden Teil über eine mechanische Pleuelstange verbunden ist.

6. Stirlingmaschine nach einem der vorangehenden Ansprüche, bei welcher das Verhältnis der Arbeitsflächen a_{C}/a_{E} des Transferkolbens (6, 6a) zwischen 35 und 60%, bevorzugt zwischen 40 und 55% liegt.

7. Stirlingmaschine nach einem der vorangehenden Ansprüche, bei welcher jeder Kolben in radialer Richtung durch eine dynamische Dichtung geführt ist, gebildet durch ein Radialspiel, welches zwischen 20 µm und 50 µm beträgt, wobei wenigstens eine der beiden Oberflächen mit einer abnutzungsresistenten und selbstschmierenden Beschichtung versehen ist, die dazu geeignet ist, die statische und dynamische Reibung zu vermindern.

8. Stirlingmaschine nach einem der vorangehenden Ansprüche, bei welcher die zwischen den Kolben und den sie umgebenden Zylindern angeordneten dynamischen Dichtungen mit Arbeitsgas unter Druck gesetzt werden, welches in wenigstens einem Gasraum in den Wänden des Zylinders oder in den Kolben vorgehalten ist.

9. Stirlingmaschine gemäß Anspruch 8, bei welcher der genannte Gasraum mit wenigstens einer Rückschlagklappe versehen ist, welche in der Nähe eines Raums angeordnet ist, der über die Zeit variablen Drücken ausgesetzt ist und mit Arbeitsgas versorgt wird, sobald dieser Raum höheren zyklischen Drücken ausgesetzt ist.

10. Stirlingmaschine nach einem der vorangehenden Ansprüche, bei welcher jeder Kolben ein Freikolben ist, welcher mittels einer spiralförmigen Flachfeder mit Schenkeln im Zylinder gelagert ist.

11. Stirlingmaschine gemäß einem der Ansprüche 1 bis 9, bei welcher der Resonanzkolben (10) und/oder der Transferkolben am Gehäuse (4) mittels Schraubenfedern aufgehängt sind, die symmetrisch um die Achse des oder der Kolben herum angeordnet sind und eine axiale Kraft auf den oder die Kolben ausüben, die im Verhältnis zu dem oder den Kolben zentriert ist.

12. Stirlingmaschine nach einem der vorangehenden Ansprüche, bei welcher ein Regelventil auf einer Leitung angeordnet ist, welche den kalten Arbeitsraum mit dem Raum des elektrischen Generators verbindet.

13. Stirlingmaschine nach einem der vorangehenden Ansprüche, umfassend wenigstens ein Paar gleichartige, koaxiale Resonanzkolben, welche symmetrisch im Verhältnis zur Maschinenachse angeordnet sind und in entgegengesetzter Richtung oszillieren.

14. Stirlingmaschine nach einem der vorangehenden Ansprüche, umfassend wenigstens zwei Paar gleichartige Resonanzkolben (10a, 10b, 10c, 10d), die gemäß einer symmetrischen Anordnung im Verhältnis zur Hauptachse der Maschine angeordnet sind.

15. Stirlingmaschine nach einem der vorangehenden Ansprüche, bei welcher eine Zusatzmasse (41a) am Gehäuse mit elastischen Mitteln (42c) aufgehängt ist, so dass ihre Eigenfrequenz an diejenige des Transferkolbens (6, 6a) der Maschine angepasst ist und so dass ihre oszillierende Bewegung die Vibrationen des Transferkolbens (6, 6a) kompensiert.

16. Stirlingmaschine nach einem der Ansprüche 1 bis 14, bei welcher die Zusatzmasse (41a) am Gehäuse der Maschine und an dem genannten Transferkolben (6, 6a) mit elastischen Mitteln (42c) aufgehängt ist, die so an die Funktionsfrequenz des genannten Transferkolbens (6, 6a) der Maschine angepasst sind, dass diese Masse in entgegengesetzter Richtung zum Transferkolben oszilliert.

17. Stirlingmaschine gemäß Anspruch 16, bei welcher eine pneumatische Feder (46a) den Transferkolben (6, 6a) mit der pneumatischen Feder (46b) der Zusatzmasse (41) verbindet und zumindest teilweise in ein röhrenförmiges Teil (6a) integriert ist, welches sich in Verlängerung des Transferkolbens (6, 6a) befindet.

## Claims

1. A Stirling machine comprising a displacer piston (6, 6a) and a moving member (14) of a generator or of an electric motor, the displacer piston (6, 6a) being mounted in a cylinder (2), in which it periodically displaces a working gas between an expansion chamber (V_{E}) and a compression chamber (V_{C}) which constitute the working volume of said Stirling machine, respectively associated with two working faces of said displacer piston (6, 6a) and causing said gas to pass through a hot side heat exchanger (7), linked to a heat source, a regenerator (9) and a cooling exchanger (8) linked to a heat sink, the cross-sectional area ratio (a_{C}/a_{E}) between the two working faces of said piston (6, 6a) being ≥ 0.35 so that its displacement along an axis X oriented toward the expansion volume V_{E} generates an in-phase pressure component Pₓ of said working gas opposing said displacement of said piston (6, 6a), so as to transmit all of said mechanical energy produced between this displacer piston (6, 6a) and said moving member (14), **characterized in that** the ratio of cross-sectional area a_{C}/a_{E} is less than 0.70 and **in that** it includes at least one resonant piston (10), coupled to said displacer piston (6, 6a), intended to receive a certain quantity of energy, proportional to said pressure component Pₓ, which is used to compensate its losses by friction and to maintain its oscillating movement.

2. The Stirling machine as claimed in claim 1, in which said resonant piston is a free piston guided via support means.

3. The Stirling machine as claimed in one of the preceding claims, in which said resonant piston has no active servocontrol.

4. The Stirling machine as claimed in one of the preceding claims, in which the displacer piston is suspended by elastic means, thus forming a free piston, said moving member exhibiting linear displacement.

5. The Stirling machine as claimed in one of claims 1 to 3, in which the displacer piston is linked to said rotary moving member by a mechanical linkage.

6. The Stirling machine as claimed in one of the preceding claims, in which the ratio of the working surfaces a_{C}/a_{E} of the displacer piston (6, 6a) is between 35 and 60%, preferably between 40 and 55%.

7. The Stirling machine as claimed in one of the preceding claims, in which each piston is guided in a radial direction by a dynamic seal formed by a radial gap of between 20 µm and 50 pm, at least one of the two surfaces of which being provided with a wear-resistant and self-lubricating coating capable of reducing the static and dynamic friction.

8. The Stirling machine as claimed in one of the preceding claims, in which the dynamic seals formed between the pistons and the cylinders which surround them are pressurized with the working gas contained in at least one volume of gas formed in the walls of the cylinder or in the pistons.

9. The Stirling machine as claimed in claim 8, in which said volume of gas is provided with at least one non-return valve placed in proximity to a volume exposed to pressures that are variable in time, and supplied with working gas when this volume is exposed to the highest cyclic pressures.

10. The Stirling machine as claimed in one of the preceding claims, in which each piston is a free piston suspended from the cylinder by a flat spring with spiral-shaped arms.

11. The Stirling machine as claimed in one of claims 1 to 9, in which the resonant piston (10) and/or the displacer piston are suspended from the frame (4) by helical springs, positioned symmetrically about the axis of said piston or pistons and exerting an axial force on said piston or pistons, centered in relation to this or these pistons.

12. The Stirling machine as claimed in one of the preceding claims, in which an adjustment valve is provided on a duct which links the cold working volume with the volume of the electrical generator.

13. The Stirling machine as claimed in one of the preceding claims, comprising at least one pair of similar coaxial resonant pistons, positioned symmetrically in relation to the axis of the machine and oscillating in opposite directions.

14. The Stirling machine as claimed in one of the preceding claims, comprising at least two pairs of similar resonant pistons (10a, 10b, 10c, 10d), positioned in the form of a symmetrical arrangement in relation to the main axis of said machine.

15. The Stirling machine as claimed in one of the preceding claims, in which an additional mass (41a) is suspended from the frame by elastic means (42c), so that its natural frequency is adjusted to that of the displacer piston (6, 6a) of the machine and that its oscillating movement compensates the vibrations of said displacer piston (6, 6a).

16. The Stirling machine as claimed in one of claims 1 to 14, in which the additional mass (41a) is suspended from the frame of the machine and from said displacer piston (6, 6a) by elastic means (42c) adjusted so that, at the operating frequency of said displacer piston (6, 6a) of the machine, this mass oscillates in direction opposite to that of the displacer piston.

17. The Stirling machine as claimed in claim 16, in which a pneumatic spring (46a) links the displacer piston (6, 6a) to the pneumatic spring (46b) of the additional mass (41) and is at least partly incorporated in a tubular element (6a) situated in an extension of the displacer piston (6, 6a).
